# EUROPÄISCHE PATENTSCHRIFT

(11) **EP 1 601 270 B1**
(45) Veröffentlichungstag und Bekanntmachung des Hinweises auf die Patenterteilung: **05.05.2010**
(21) Anmeldenummer: 04718633.3
(22) Anmeldetag: 09.03.2004
(51) Int. Cl.: A47C 27/08, A47C 27/10

(54) **UNTERLAGE FÜR DEN MENSCHLICHEN KÖRPER, INSBESONDERE MATRATZE**
SUPPORT FOR A HUMAN BODY, PARTICULARLY A MATTRESS
SUPPORT POUR LE CORPS HUMAIN, NOTAMMENT MATELAS

(30) Priorität: 12.03.2003 DE 20304011 U; 28.03.2003 DE 20305023 U
(43) Veröffentlichungstag der Anmeldung: 07.12.2005
(73) Patentinhaber: Thomas GmbH + Co. Technik + Innovation KG, 27432 Bremervörde (DE)
(72) Erfinder: JANSEN, Klaus, 21614 Buxtehude (DE)
(74) Vertreter: Möller, Friedrich
(86) Internationale Anmeldenummer: PCT/EP2004/002403
(87) Internationale Veröffentlichungsnummer: WO 2004/080245

(56) Entgegenhaltungen:
- WO-A1-00/62648
- DE-A- 19 514 945
- DE-C- 449 464
- GB-A- 379 288
- GB-A- 590 700
- US-A- 5 044 030
- US-A- 2002 129 448

## Beschreibung

Die Erfindung betrifft eine Unterlage für den menschlichen Körper, insbesondere eine Matratze für Betten, Liegen, Sitzmöbel und dergleichen, die zumindest zwei Lagen elastischer Röhren mit einer Längserstreckung parallel zu einer durch die Unterlage definierten Ebene aufweist.

Eine Unterlage der oben genannten Art ist aus der GB-A-590 700 bekannt. Es wird darin eine pneumatisch federnde Struktur für Sitzkissen von Stühlen offenbart. Das Kissen besteht aus mehreren übereinander angeordneten Schichten elastischer Röhren. Die Röhren liegen frei und sind untereinander nicht fixiert. Dadurch wird der Sitzkomfort des bekannten Sitzkissens beeinträchtigt.

Die Aufgabe der vorliegenden Erfindung besteht darin, eine einfach herzustellende Unterlage mit hohem Liege- oder Sitzkomfort anzugeben.

Diese Aufgabe wird erfindungsgemäß mit den Merkmalen des Anspruchs 1 gelöst. Dazu sind bei einer Unterlage für den menschlichen Körper, insbesondere einer Matratze für Betten, Liegen, Sitzmöbel und dergleichen, zumindest zwei Lagen elastischer Röhren vorgesehen, wobei es sich bei den elastischen Röhren um Röhren mit einer Längserstreckung parallel zu einer durch die Unterlage definierten Ebene handelt. Diese mindestens zwei Lagen bilden vorzugsweise einen Kern der Unterlage. Durch die Einbettung der elastischen Röhren ergibt sich vorteilhaft eine Fixierung des Gesamtaufbaus. Gleichzeitig lässt sich damit eine überbrückte und gegebenenfalls ebene Oberfläche erreichen, so dass der Liegekomfort weiter verbessert wird.

Der Vorteil der Erfindung besteht darin, dass eine Unterlage bzw. ein Kern mit mindestens zwei Lagen elastischer Röhren besonders einfach herstellbar ist, leicht und damit einfach zu transportieren ist und gleichzeitig einen hohen Liege- oder Sitzkomfort bietet.

Wenn in den mindestens zwei Lagen elastischer Röhren eine Mehrzahl solcher Röhren in paralleler Ausrichtung zueinander und beabstandet voneinander angeordnet sind, ergibt sich eine Gesamtanordnung, die extrem luftdurchlässig und flexibel ist.

Durch die zumindest zwei Lagen elastischer Röhren der Unterlage bzw. des Kerns wird die Elastizität der Unterlage insgesamt erhöht. Wenn die Ausrichtung der elastischen Röhren der ersten Lage unterschiedlich von der Ausrichtung der elastischen Röhren der zweiten Lage ist, vorzugsweise die Röhren der unterschiedlichen Lagen kreuzweise zueinander verlaufen, ergibt sich die Möglichkeit, die Elastizität der Unterlage in zwei Richtungen, also z.B. in Längs- und Querrichtung, wenn die elastischen Röhren der ersten Lage im Wesentlichen senkrecht zu den elastischen Röhren der zweiten Lage angeordnet sind, zu beeinflussen.

Die kreuzweise Anordnung der Röhren unterschiedlicher Lagen zueinander führt zu einer Punktberührung der Röhren der einen Lage zu den Röhren der anderen Lage. Diese führt zu einer besonders weichen Einfederung des die Unterlage bildenden Kerns. Die Federkennlinie des Kerns wird außerdem nicht linear, wodurch eine insbesonders anfänglich besonders weiche Unterlage entsteht, die der auf der Unterlage liegenden Person einen besonders angenehmen, insbesondere weichen, Liegekomfort vermittelt, der den Liegekomfort aufwändigerer Federkemmatratzen übersteigt. Außerdem ermöglichen die Berührungspunkte eine einfach Verbindung der Röhren verschiedener Lagen untereinander.

Wenn die einzelnen elastischen Röhren mit einem Dämpfungsmedium, insbesondere einem gasförmigen oder flüssigen Dämpfungsmedium, insbesondere Luft oder Wasser, befüllt oder befüllbar sind, ergibt sich eine Möglichkeit der Vorgabe der Dämpfungseigenschaften der Unterlage. Wenn die befüllten oder befüllbaren elastischen Röhren insbesondere lagen- oder segmentweise untereinander verbunden sind, ergibt sich die Möglichkeit eines Druckausgleichs innerhalb der Unterlage, so dass das Dämpfungsmedium aus stark belasteten Röhren entweicht und sich auf weniger stark belastete Röhren verteilt. Damit ist bei einer Verwendung der Unterlage als Matratze eine gleichmäßige Stützung des gesamten menschlichen Körpers möglich, indem schwerere Körperpartien in die Matratze soweit einsinken, bis ein Gleichgewicht in Bezug auf eine gleichwertige Stützung leichterer Körperpartien erreicht ist.

Das dynamische Verhalten einer solchen Unterlage, insbesondere einer solchen Matratze lässt sich vorteilhaft beeinflussen, wenn die befüllten oder befüllbaren elastischen Röhren untereinander über Druckausgleichmittel, insbesondere gedrosselte Druckausgleichsmittel, verbunden sind. Idealerweise sind einstellbare Drosseln vorgesehen, so dass eine einfache Einstellbarkeit des dynamischen Verhaltens der Matratze mit nur einem Stellmedium gegeben ist. Denkbar ist es auch, dass die Röhren ganz oder teilweise von einem elastischen Material, z.B. geschnittenem PU-Schaum, umgeben oder in elastisches Material eingebettet sind.

Wenn die elastischen Röhren der ersten Lage einen vom Durchmesser der elastischen Röhren der zweiten Lage abweichenden Durchmesser aufweisen, ist es z.B. möglich, auf der Außenseite der Unterlage eine Lage von elastischen Röhren mit geringerem Durchmesser und damit einer größeren Gesamtanzahl von elastischen Röhren vorzusehen, so dass eine noch bessere und noch gleichmäßigere Druckverteilung möglich ist. Die elastischen Röhren mit größerem Durchmesser im Inneren der Unterlage bieten dagegen eine Grunddämpfung und/oder eine Grundstabilität.

Wenn die elastischen Röhren in unterschiedlichen Lagen mit unterschiedlichen Dämpfungsmedien befüllt sind, z.B. Luft als Dämpfungsmedium in einer äußeren Lage und Wasser als Dämpfungsmedium einer inneren Lage, kann günstig die isolierende Eigenschaft von Luft auf der dem menschlichen Körper zugewandten Oberseite der Unterlage und die Unkomprimierbarkeit von Wasser im innern der Unterlage ausgenutzt werden.

Es ist weiter vorgesehen, mindestens einige elastische Röhren mit einem brandhemmenden und/oder brandschützenden Mittel zu versehen. Die betreffenden Röhren sind dazu ganz oder teilweise mit dem brandhemmenden bzw.brandschützenden Mittel befüllt. Bei diesem Mittel kann es sich gleichzeitig um das Dämpfungsmedium handeln. Vorzugsweise sind nur einige, insbesondere alle, elastischen Röhren einer oberen Lage mindestens teilweise mit dem brandhemmenden und/oder brandschützenden Mittel befüllt. Beim brandhemmenden und/oder brandschützenden Mittel handelt es sich um ein Löschmittel, wie beispielsweise Wasser oder eine Brandlöschflüssigkeit. Es kann sich beim Mittel aber auch um einen Zusatz handeln, der mit einem Dämpfungsmittel vermischt ist.

Die elastischen Röhren werden besonders vorteilhaft durch Verschweißen und gegebenenfalls Ausstanzen zweier Folien gebildet. Alternativ sind die elastischen Röhren Schläuche, insbesondere flexible Schläuche.

Mehrere Unterlagen der oben beschriebenen Art können vorteilhaft zu einer Matratze kombiniert werden, wenn diese neben- oder übereinander angeordnet werden. Wenn der Druck des Dämpfungsmediums in den elastischen Röhren einer ersten solchen Unterlage unabhängig vom Druck des Dämpfungsmediums in den elastischen Röhren einer zweiten solchen Unterlage einstellbar ist, ist z.B. ein Kopf- und/oder Fußbereich einer solchen Matratze hinsichtlich seiner Dämpfungseigenschaften unterschiedlich von einem Mittelteil, einem Rumpfbereich, der Matratze einstellbar. Die Vorgabe der Dämpfungseigenschaften einzelner zu einer Matratze kombinierter Unterlagen lässt sich vorteilhaft dadurch erreichen, wenn jede Unterlage mit unterschiedlichen Dämpfungsmedien befüllt oder befüllbar ist.

Der Vorteil der Erfindung und ihrer Ausgestaltungen besteht damit insbesondere darin, dass sich die Unterlage insbesondere in Bereichen, in denen eine leichtgewichtige Lösung mit hohem Komfort gefragt ist, insbesondere also im Bereich des sogenannten "mobilen Schlafens" eignet. Die Unterlage zeichnet sich durch eine Möglichkeit einer kostengünstigen Produktion sowie einer hohen Langzeitstabilität aus. Des weiteren kann die Höhe von aus solchen Unterlagen gebildeten Matratzen durch Hinzufügen weiterer Lagen elastischer Röhren erhöht werden.

Weitere vorteilhafte Ausgestaltungen der Erfindung sind Gegenstand der Unteransprüche.

Nachfolgend wird ein bevorzugtes Ausführungsbeispiel der Erfindung anhand der Zeichnung näher erläutert. Einander entsprechende Gegenstände oder Elemente sind in allen Figuren mit den gleichen Bezugszeichen versehen. Darin zeigen:
- Fig. 1: zwei Lagen elastischer Röhren als insbesondere Kern einer Unterlage für den menschlichen Körper,
- Fig. 2: ein Segment miteinander verbundener und mit einem Dämpfungsmedium befüllter oder befüllbarer elastischer Röhren,
- Fig. 3: ein Segment miteinander über Druckausgleichsmittel verbundener mit einem Dämpfungsmedium befüllter oder befüllbarer elastischer Röhren,
- Fig. 4: zwei Lagen elastischer Röhren, wobei jede Lage in ein elastisches Material, z.B. PU-Schaum, eingebettet ist,
- Fig. 5: zwei Lagen elastischer Röhren, wobei jede Lage teilweise von einem elastischen Material, z.B. PU-Schaum, umgeben ist,
- Fig. 6: zwei Lagen elastischer Röhren, wobei jede Lage durch ein elastisches Material, z.B. PU-Schaum, abgedeckt ist,
- Fig. 7: einen Kern einer Unterlage mit mehr als zwei Lagen elastischer Röhren,
- Fig. 8: ein Segment elastischer Röhren, das durch Verschweißen und Ausstanzen zweier Folien gebildet ist,
- Fig. 9a: eine Matratze mit zwei Lagen elastischer Röhren, so dass sie Elastizität der Matratze in Längs- und Querrichtung unabhängig vorgebbar ist,
- Fig. 9b: eine Matratze mit zwei Lagen elastischer Röhren, wobei eine Lage mehrere Segmente elastischer Röhren umfasst, so dass sie Elastizität der Matratze in Längs- und Querrichtung unabhängig und für jedes Segment individuell vorgebbar ist, und
- Fig. 9c: eine Matratze mit zwei Lagen elastischer Röhren, wobei jede Lage mehrere Segmente elastischer Röhren umfasst, so dass sie Elastizität der Matratze in Längs- und Querrichtung unabhängig und für jedes Segment individuell vorgebbar ist.

Fig. 1 zeigt einen Kern 10 einer Unterlage für den menschlichen Körper, der aus zwei senkrecht übereinander liegenden Lagen 11,12 von elastischen Röhren 13 gebildet wird.

Der Kern 10 kann von einer nicht gezeigten Umhüllung umgeben sein. Alternativ kann aber auch die gesamte Unterlage aus den Lagen 11 und 12 gebildet sein.

Die elastischen Röhren 13 weisen vorzugsweise einen kreisförmigen Querschnitt auf, obwohl auch andere Querschnitte zur Verwirklichung der Erfindung geeignet sind. Beispielsweise kann es sich dabei um ovale, elliptische oder mehreckige Querschnitte handeln. Die Höhe des Kerns 10 der Unterlage wird vom Durchmesser der einzelnen elastischen Röhren 13 und der Anzahl der Lagen 11,12 bestimmt. Die Mittelachsen sämtlicher elastischer Röhren 13 einer Lage 11, 12 von elastischen Röhren 13 legen jeweils eine Ebene fest. Die Auflage einer den Kern 10 umfassenden Unterlage auf ein Liege- oder Sitzmöbel (nicht dargestellt) erfolgt derart, dass der Kern 10 mit der o.g. Ebene parallel zu einer oder mehren Auflageflächen des Liege- oder Sitzmöbels angeordnet ist. Jede der elastischen Röhren 13 weist eine Längserstreckung parallel zu der durch die Unterlage definierten Ebene auf. Die elastischen Röhren 13 jeder Lage 11,12 sind in paralleler Ausrichtung zueinander und beabstandet voneinander angeordnet, wobei die parallelen Mittelachsen aller Röhren 13 der einen Lage 11 die Mittelachsen der Röhren 13 der anderen Lage 12 vorzugsweise unter 90° schneiden. In Fig. 1 sind jeweils verschlossene elastische Röhren 13 dargestellt, die voneinander isoliert sind.

Die einzelnen elastischen Röhren 13 sind vorzugsweise mit einem nicht dargestellten Dämpfungsmedium, insbesondere einem gasförmigen oder flüssigen Dämpfungsmedium, insbesondere Luft oder Wasser befüllt oder befüllbar. Des Weiteren können die elastischen Röhren 13 mit einem ebenfalls nicht gezeigten brandhemmenden und/oder brandlöschendem Mittel befüllt sein, und zwar entweder vollständig oder nur teilweise. Dieses Mittel kann gleichzeitig das Dämpfungsmedium bilden, und zwar insbesondere dann, wenn es sich beim Dämpfungsmittel um Wasser oder eine andere brandhemmende oder brandlöschende Eigenschaften aufweisende Flüssigkeit handelt, die dann als Löschmittel dient. Denkbar ist es aber auch, das Dämpfungsmittel mit Zusätzen zu vermischen, die dem Dämpfungsmittel, und zwar gegebenenfalls auch einem gasförmigen Dämpfungsmittel, brandhemmende und/oder brandlöschende Eigenschaften verleihen.

Fig. 2 zeigt einen Ausschnitt aus einer Lage 11 elastischer Röhren 13, die untereinander verbunden sind. Zur Verbindung jeweils zweier elastischer Röhren 13 miteinander ist ein Verbindungsstück 14 vorgesehen. Ferner ist ein Ventil 15 dargestellt, über das die einzelnen elastischen Röhren 13 mit einem Dämpfungsmedium befüllbar sind. Mit dem Ventil 15 kann dann der Druck des Dämpfungsmediums in den elastischen Röhren 13 eingestellt werden. Ferner ist es auch möglich, dass das Dämpfungsmedium je nach Ausführung und Anwendung gewechselt wird. Als Dämpfungsmedien kommen insbesondere gasförmige oder flüssige Dämpfungsmedien, wie z.B. Luft, Gas, Wasser, Gel etc., in Betracht. Die Verbindung 14 zwischen den einzelnen elastischen Röhren 13 ist vorteilhaft an den jeweiligen äußeren Enden der einzelnen elastischen Röhren 13 angeordnet. Die auf diese Weise verbundenen elastischen Röhren 13 sind damit in ihrer Position zueinander fixiert. Durch die Verbindung 14 zwischen den einzelnen elastischen Röhren 13 ergibt sich eine Art "kommunizierender Federung", weil bei einem Druck auf eine oder mehrere der elastischen Röhren 13 Dämpfungsmedium proportional zu dem auf diese elastischen Röhren 13 ausgeübten Druck entweicht und sich auf die verbundenen elastischen Röhren 13 verteilt.

In Fig. 3 ist eine Ausgestaltung der Ausführungsform gemäß Fig. 2 dargestellt, bei der in allen oder ausgewählten Verbindungsstücken 14 jeweils eine Drossel 16 angeordnet ist. Mit solchen Drosseln 16 lässt sich das dynamische Verhalten einer Lage 11 von untereinander verbundenen elastischen Röhren 13 beeinflussen. Bei den Drosseln 16 handelt es sich um verstellbare oder fixe Drosseln 16. Idealerweise sind die Drosseln 16 mechanisch, pneumatisch oder hydraulisch einstellbar gestaltet, so dass eine einfache Einstellbarkeit des dynamischen Verhaltens der Lage 11 elastischer Röhren 13 mit nur einem Stellmedium gegeben ist.

Fig. 4 zeigt eine Ausführung des Kerns 10 der Unterlage mit zwei Lagen 11, 12 elastischer Röhren 13, wobei jede Lage 11,12 von einem elastischen Material 17 umgeben ist. Bei dem elastischen Material 17 handelt es sich um einen Kunststoffschaum, insbesondere um PU-Schaum. Zum Aufnehmen der elastischen Röhren 13 weist das elastische Material 17 einseitig Einschnitte 18 auf, an die sich vorzugsweise korrespondierend zum Durchmesser der einzubettenden elastischen Röhren 13 gestaltete Ausnehmungen anschließen.

Fig. 5 zeigt eine Variante der Ausführungsform gemäß Fig. 4. Bei dieser Variante sind die Lagen 11, 12 der elastischen Röhren 13 nur teilweise von dem elastischen Material 17 umgeben. Durch die Einbettung der elastischen Röhren 13 in das elastischen Material 17 nach der Ausführungsform gemäß Fig. 4 oder Fig. 5 ist vorteilhaft eine Fixierung der elastischen Röhren 13 im Gesamtaufbau erreicht.

Fig. 6 zeigt eine weitere Variante eines Kerns einer Unterlage mit Lagen 11, 12 aus kreuzweise übereinander liegenden elastischen Röhren 13. In der dargestellten Ausführungsform sind die beiden äußeren Lagen 11 der elastischen Röhren 13 durch ein elastisches Material 17 abgedeckt.

Fig. 7 zeigt einen Aufbau eines Kerns 10 einer Unterlage mit mehr als zwei Lagen 11, 12. Dargestellt sind fünf Lagen 11, 12 mit jeweils kreuzweise übereinander liegenden elastischen Röhren 13. Der Durchmesser der elastischen Röhren 13 in dem dargestellten Aufbau nimmt von Innen nach Außen ab, so dass außen sowohl unterseitig als auch oberseitig eine größere Anzahl paralleler Röhren 13 vorhanden ist als in den mittleren bzw. inneren Lagen 11, 12. Auf diese Weise erhöht sich die Auflagefläche des Gesamtaufbaus. Ein liegender oder sitzender menschlicher Körper wird damit optimal gestützt. In einem mehrlagigen Aufbau, wie in Fig. 7 dargestellt, ist besonders vorteilhaft eine Kombination unterschiedlicher Dämpfungsmedien, z.B. ein flüssiges Dämpfungsmedium, wie z.B. Wasser, innen und gasförmiges Dämpfungsmedium, wie z.B. wärmeisolierende Luft, außen möglich. Für große Höhen von Unterlagen ist eine Verringerung des Materialeinsatzes damit erreicht, dass im Innern des Kerns Lagen 11 mit elastischen Röhren 13 größerer Durchmesser verwendet werden.

Anhand von Fig. 8 wird eine Möglichkeit der Herstellung einer Lage untereinander verbundener elastischer Röhren 13 erläutert. Zur Herstellung des dargestellten Röhrenelementes 19 werden zwei aufeinander liegende Folien 20, von denen in Fig. 8 nur eine, nämlich die obere sichtbar ist, verschweißt und gestanzt. Die Bildung des Röhrenelementes 19 erfolgt dabei mit einer außen umlaufenden Schweißnaht 21 und einer Mehrzahl innerer Schweißnähte 22. Das Stanzen erfolgt gerade außerhalb der Schweißnähte 21, 22. Alternativ können die Röhren 13 auch aus flexiblen Schläuchen, insbesondere Folienschläuchen, gebildet sein, die stirnseitig verschlossen sind.

Anhand der Fig. 9a, 9b und 9c wird nun die Möglichkeit, die Elastizität einer mit Unterlagen der beschriebenen Art gebildeten Matratze in Längs- und Querrichtung unterschiedlich zu beeinflussen erläutert. Fig. 9a zeigt schematisch eine Matratze 23 in der Draufsicht. Die Matratze 23 umfasst zwei Lagen 11, 12 kreuzweise übereinander liegender elastischer Röhren 13, also eine Unterlage der vorstehend beschriebenen Art mit zwei Lagen 11,12 elastischer Röhren oder zwei Unterlagen mit jeweils einer Lage 11,12 elastischer Röhren 13. Die einzelnen elastischen Röhren 13 sind nicht dargestellt, sondern nur durch die horizontalen oder vertikalen Linien mit einem Mittelpfeil verdeutlicht. Eine erste Lage 11 elastischer Röhren erstreckt sich parallel zur Längsrichtung der Matratze 23. Eine zweite Lage 12 elastischer Röhren erstreckt sich quer zur Längsrichtung (Querrichtung) der Matratze 23. Durch Beeinflussung der Elastizität der elastischen Röhren 13 der ersten Lage 11 kann die Elastizität der Matratze 23 in Längsrichtung beeinflusst werden. Durch Beeinflussung der Elastizität der elastischen Röhren 13 der zweiten Lage 12 kann die Elastizität der Matratze 23 in Querrichtung beeinflusst werden. Die Beeinflussung der Elastizität der Matratze 23 in Längs- und in Querrichtung ist also unabhängig möglich. Fig. 9b zeigt eine Variante der Matratze 23 aus Fig. 9a. Wiederum ist eine erste Lage 11 elastischer Röhren 13 vorgesehen, die sich entlang der Längsausdehnung der Matratze 23 erstrecken. Die zweite Lage 12 elastischer Röhren 13 wird durch Segmente von elastischen Röhren, z.B. Röhrenelemente 19, gebildet. Im dargestellten Beispiel umfasst die zweite Lage 12 drei Röhrenelemente 19, also ein Röhrenelement 19 für einen Kopfbereich, ein weiteres Röhrenelement 19 für einen Fußbereich und schließlich ein drittes Röhrenelement 19 für einen Rumpfbereich der Matratze 23. Bei der dargestellten Matratze 23 kann deren Elastizität in Längsrichtung durch Beeinflussung der Elastizität der elastischen Röhren 13 der ersten Lage 11 vorgegeben werden. Die Elastizität der elastischen Röhren 13 der zweiten Lage 12 der Matratze 23 ist für jedes Röhrenelement 19 unterschiedlich einstellbar. D.h. die Elastizität im Kopf-, Rumpf- und Fußbereich der Matratze 23 kann in Querrichtung unabhängig voneinander eingestellt werden. Fig. 9c zeigt eine weitere Variante der Ausführung der Matratze 23. Hier ist die Matratze 23 mit drei Röhrenelementen 19 in der zweiten Lage 12 gebildet, so wie bereits in Bezug Fig. 9 beschrieben. Darüber hinaus ist jetzt auch für die untere Lage 11 eine Aufteilung der zuvor (Fig. 9a, 9b) über die gesamte Längsausdehnung der Matratze 23 durchgehenden elastischen Röhren 13 in einzelne Segmente von elastischen Röhren, z.B. Röhrenelemente 19, vorgesehen. Damit lässt sich jeder Matratzenabschnitt 24, also der Kopf-, Rumpf- und Fußabschnitt, hinsichtlich seiner Elastizität in Längs- und in Querrichtung individuell einstellen. Jeder Matratzenabschnitt 24 kann als Unterlage der oben beschriebenen mit zwei Lagen 11, 12 elastischer Röhren 13 aufgefasst werden. Die Matratze 23 des Ausführungsbeispiels gemäß Fig. 9c umfasst damit nebeneinander ungeordnete Unterlagen.

### Bezugszeichenliste

- 10: Kern
- 11: Lage
- 12: Lage
- 13: elastische Röhre
- 14: Verbindungsstück
- 15: Ventil
- 16: Drossel
- 17: elastisches Material
- 18: Einschnitt
- 19: Röhrenelement
- 20: Folie
- 21: Schweißnaht
- 22: Schweißnaht
- 23: Matratze
- 24: Matratzenabschnitt

## Patentansprüche

1. Unterlage für den menschlichen Körper, insbesondere Matratze, für Betten, Liegen, Sitzmöbeln und dergleichen, die zumindest zwei Lagen (11, 12) elastischer Röhren (13) mit einer Längserstreckung parallel zu einer durch die Unterlage definierten Ebene aufweist, **dadurch gekennzeichnet, dass** die elastischen Röhren (13) in elastisches Material (17) eingebettet sind.

2. Unterlage nach Anspruch 1, **dadurch gekennzeichnet, dass** das elastische Material (17) aus PU-Schaum gebildet ist.

3. Unterlage nach Anspruch 1 oder 2, **dadurch gekennzeichnet, dass** in den Lagen (11, 12) eine Mehrzahl elastischer Röhren (13) in paralleler Ausrichtung zueinander und beanstandet voneinander angeordnet sind.

4. Unterlage nach einem der vorhergehenden Ansprüche, **dadurch gekennzeichnet, dass** die Ausrichtung der elastischen Röhren (13) der ersten Lage (11) unterschiedlich von der Ausrichtung der elastischen Röhren (13) der zweiten Lage (12) ist.

5. Unterlage nach Anspruch 4, **dadurch gekennzeichnet, dass** die elastischen Röhren (13) der ersten Lage (11) kreuzweise zu den elastischen Röhren (13) der zweiten Lage (12) verlaufen, vorzugsweise die elastischen Röhren (13) der ersten Lage (11) im Wesentlichen senkrecht zu den elastischen Röhren (13) der zweiten Lage (12) angeordnet sind und sich die elastischen Röhren (13) unterschiedlicher Lagen (11, 12) an Kreuzungsstellen punktartig berühren, insbesondere an den punktartigen Berührungsstellen miteinander verbunden sind.

6. Unterlage nach einem der vorangehenden Ansprüche, **dadurch gekennzeichnet, dass** die einzelnen elastischen Röhren (13) mit einem Dämpfungsmedium, insbesondere einem gasförmigen oder flüssigen Dämpfungsmedium, insbesondere Luft oder Wasser, befüllt oder befüllbar sind.

7. Unterlage nach einem der vorhergehenden Ansprüche, **dadurch gekennzeichnet, dass** mindestens einige elastische Röhren (13), insbesondere einer oberen Lage (11), mindestens teilweise mit einem brandhemmenden und/oder brandschützenden Mittel versehen sind.

8. Unterlage nach einem der vorhergehenden Ansprüche, **dadurch gekennzeichnet, dass** die befüllten oder befüllbaren elastischen Röhren (13) insbesondere lagen- oder segmentweise untereinander verbunden sind, vorzugsweise über Druckausgleichsmittel, wie z.B. Drosseln (16).

9. Unterlage nach einem der vorangehenden Ansprüche, **dadurch gekennzeichnet, dass** die elastischen Röhren (13) einen im Wesentlichen kreisförmigen Querschnitt aufweisen, wobei gegebenenfalls die elastischen Röhren (13) der ersten Lage (11) einen vom Durchmesser der elastischen Röhren (13) der zweiten Lage (12) abweichenden Durchmesser aufweisen.

10. Unterlage nach einem der vorhergehenden Ansprüche, **dadurch gekennzeichnet, dass** zusätzlich zur ersten und zweiten Lage von elastischen Röhren (13) eine weitere Lage (11) oder mehrere weitere Lagen (12) von elastischen Röhren (13) vorgesehen sind.

11. Unterlage nach einem der vorhergehenden Ansprüche, **dadurch gekennzeichnet, dass** die elastischen Röhren (13) in unterschiedlichen Lagen (11, 12) mit unterschiedlichen Dämpfungsmedien befüllt sind.

12. Unterlage nach einem der vorangehenden Ansprüche, **dadurch gekennzeichnet, dass** mindestens eine Lage (11, 12) elastischer Röhren (13) durch Verschweißen zweier Folien (20) gebildet ist.

13. Unterlage nach einem der vorhergehenden Ansprüche, **dadurch gekennzeichnet, dass** mindestens einige der elastischen Röhren (13) Schläuche, insbesondere flexible Schläuche, sind.

14. Matratze **gekennzeichnet durch** mindestens zwei neben- oder übereinander angeordnete Unterlagen nach einem der vorangehenden Ansprüche.

15. Matratze nach Anspruch 14, **dadurch gekennzeichnet, dass** der Druck des Dämpfungsmediums in den elastischen Röhren (13) der ersten Unterlage unabhängig vom Druck des Dämpfungsmediums in den elastischen Röhren (13) der zweiten Unterlage einstellbar ist und/oder die Röhren (13) der ersten Unterlage mit einem vom Dämpfungsmedium der zweiten Unterlage unterschiedlichen Dämpfungsmedium befüllt oder befüllbar sind.

## Claims

1. A support for the human body, in particular a mattress, for beds, day beds, sitting furniture and the like, which has at least two layers (11, 12) of elastic tubes (13) with a longitudinal extension parallel to a plane defined by the support, **characterized in that** the elastic tubes (13) are embedded in an elastic material (17).

2. The support according to Claim 1, **characterized in that** the elastic material (17) is made of polyurethane foam.

3. The support according to Claim 1 or 2, **characterized in that** in the layers (11, 12) there are arranged a plurality of elastic tubes (13) in parallel alignment to one another and spaced apart from one another.

4. The support according to one of the previous Claims, **characterized in that** the alignment of the elastic tubes (13) of the first layer (11) differs from the alignment of the elastic tubes (13) of the second layer (12).

5. The support according to Claim 4, **characterized in that** the elastic tubes (13) of the first layer (11) run crosswise to the elastic tubes (13) of the second layer (12), with the elastic tubes (13) of the first layer (11) being preferably arranged essentially perpendicular to the elastic tubes (13) of the second layer (12) and the elastic tubes (13) of the different layers (11, 12) making a point contact with each other at the crosspoints, in particular being connected to one another at the point contact positions.

6. The support according to one of the previous Claims, **characterized in that** the individual elastic tubes (13) are filled or can be filled with a damping medium, in particular with a gaseous or liquid damping medium, in particular air or water.

7. The support according to one of the previous Claims, **characterized in that** at least some elastic tubes (13), in particular a top layer (11), are provided at least in part with a fire-retardant and/or fire-extinguishing means.

8. The support according to one of the previous Claims, **characterized in that** the filled or fillable elastic tubes (13) are connected to one another, in particular as a layer or segment, preferably by means of pressure equalization means such as flow control valves (16).

9. The support according to one of the previous Claims, **characterized in that** the elastic tubes (13) have an essentially circular cross-section, if appropriate with the elastic tubes (13) of the first layer (11) having a diameter which deviates from the diameter of the elastic tubes (13) of the second layer (12).

10. The support according to one of the previous Claims, **characterized in that** in addition to the first and second layer of elastic tubes (13), a further layer (11) or a plurality of further layers (12) of elastic tubes (13) are provided.

11. The support according to one of the previous Claims, **characterized in that** the elastic tubes (13) in different layers (11, 12) are filled with different damping media.

12. The support according to one of the previous Claims, **characterized in that** at least one layer (11, 12) of elastic tubes (13) is formed by the welding of two foils (20).

13. The support according to one of the previous Claims, **characterized in that** at least some of the elastic tubes (13) are hose-like, in particular flexible tubes.

14. A mattress, **characterized by** at least two supports arranged adjacent to or on top of one another pursuant to one of the previous Claims.

15. The mattress according to Claim 14, **characterized in that** the pressure of the damping medium in the elastic tubes (13) of the first layer can be adjusted independently of the pressure of the damping medium in the elastic tubes (13) of the second layer and/or the tubes (13) of the first support are filled, or can be filled, with a damping medium that is different than the damping medium of the second support.

## Revendications

1. Support pour le corps humain, notamment matelas, pour lits, couchettes, sièges et similaires, qui présente au moins deux couches (11, 12) de tubes élastiques (13) avec une étendue longitudinale parallèlement à un plan défini par le support, **caractérisé en ce que** les tubes élastiques (13) sont noyés dans un matériau élastique (17).

2. Support selon la revendication 1, **caractérisé en ce que** le matériau élastique (17) se compose de mousse de PU.

3. Support selon la revendication 1 ou 2, **caractérisé en ce que** l'on dispose dans les couches (11, 12) une pluralité de tubes élastiques (13) orientés parallèlement les uns aux autres et espacés les uns des autres.

4. Support selon l'une quelconque des revendications précédentes, **caractérisé en ce que** l'orientation des tubes élastiques (13) de la première couche (11) est différente de l'orientation des tubes élastiques (13) de la deuxième couche (12).

5. Support selon la revendication 4, **caractérisé en ce que** les tubes élastiques (13) de la première couche (11) s'étendent en croisant les tubes élastiques (13) de la deuxième couche (12), de préférence les tubes élastiques (13) de la première couche (11) sont disposés essentiellement à angle droit par rapport aux tubes élastiques (13) de la deuxième couche (12), et les tubes élastiques (13) de différentes couches (11, 12) sont en contact ponctuellement au niveau des zones d'intersections, notamment sont connectés les uns aux autres au niveau des zones de contact ponctuelles.

6. Support selon l'une quelconque des revendications précédentes, **caractérisé en ce que** les tubes élastiques (13) individuels sont remplis ou peuvent être remplis d'un fluide d'amortissement, notamment d'un fluide d'amortissement gazeux ou liquide, notamment de l'air ou de l'eau.

7. Support selon l'une quelconque des revendications précédentes, **caractérisé en ce qu'**au moins certains tubes élastiques (13), notamment d'une couche supérieure (11), sont pourvus au moins en partie d'un milieu ignifuge et/ou coupe-feu.

8. Support selon l'une quelconque des revendications précédentes, **caractérisé en ce que** les tubes élastiques (13) remplis ou pouvant être remplis, sont connectés ensemble, notamment par couche ou par segment, de préférence par le biais d'un moyen d'équilibrage de la pression, comme par exemple des étranglements (16).

9. Support selon l'une quelconque des revendications précédentes, **caractérisé en ce que** les tubes élastiques (13) présentent une section transversale essentiellement de forme circulaire, les tubes élastiques (13) de la première couche (11) présentant éventuellement un diamètre s'écartant du diamètre des tubes élastiques (13) de la deuxième couche (12).

10. Support selon l'une quelconque des revendications précédentes, **caractérisé en ce que** l'on prévoit, en plus de la première et de la deuxième couche de tubes élastiques (13), une autre couche (11) ou plusieurs autres couches (12) de tubes élastiques (13).

11. Support selon l'une quelconque des revendications précédentes, **caractérisé en ce que** les tubes élastiques (13) sont remplis de milieux d'amortissement différents dans les différentes couches (11, 12).

12. Support selon l'une quelconque des revendications précédentes, **caractérisé en ce qu'**au moins une couche (11, 12) de tubes élastiques (13) est formée par soudage de deux feuilles (20).

13. Support selon l'une quelconque des revendications précédentes, **caractérisé en ce qu'**au moins certains des tubes élastiques (13) sont des tuyaux, notamment des tuyaux flexibles.

14. Matelas, **caractérisé par** au moins deux supports disposés l'un à côté de l'autre ou l'un au-dessus de l'autre selon l'une quelconque des revendications précédentes.

15. Matelas selon la revendication 14, **caractérisé en ce que** la pression du milieu d'amortissement dans les tubes élastiques (13) du premier support peut être ajustée indépendamment de la pression du milieu d'amortissement dans les tubes élastiques (13) du deuxième support et/ou les tubes (13) du premier support sont ou peuvent être remplis d'un milieu d'amortissement différent du milieu d'amortissement du deuxième support.
